# EUROPÄISCHE PATENTSCHRIFT

(11) **EP 1 563 344 B1**
(45) Veröffentlichungstag und Bekanntmachung des Hinweises auf die Patenterteilung: **15.12.2010**
(21) Anmeldenummer: 03809333.2
(22) Anmeldetag: 27.10.2003
(51) Int. Cl.: G03G 15/00

(54) **GRAFISCHE BENUTZEROBERFLÄCHE UND VERFAHREN ZUM ANZEIGEN EINES STÖRUNGSZUSTANDES EINES ELEKTROFOTOGRAFISCHEN DRUCK- ODER KOPIERSYSTEMS**
GRAPHICAL USER SURFACE AND METHOD FOR INDICATING A MALFUNCTION STATE OF AN ELECTROPHOTOGRAPHIC PRINTING OR COPYING SYSTEM
INTERFACE UTILISATEUR GRAPHIQUE ET PROCEDE POUR INDIQUER UN DYSFONCTIONNEMENT D'UN SYSTEME D'IMPRESSION OU DE COPIE ELECTRO-PHOTOGRAPHIQUE

(30) Priorität: 28.10.2002 DE 10250180
(43) Veröffentlichungstag der Anmeldung: 17.08.2005
(62) Teilanmeldung aus: 05107221.3
(73) Patentinhaber: OCÉ Printing Systems GmbH, 85586 Poing (DE)
(72) Erfinder: BARDOLATZY, Ulrich, 85586 Poing (DE); KRUG, Winfried, 81739 München (DE); ÖLMEZ, Nejmi, 80993 München (DE); OSZWALD, Alexander, 82140 Olching (DE)
(74) Vertreter: Schaumburg, Thoenes, Thurn, Landskron, Eckert
(86) Internationale Anmeldenummer: PCT/EP2003/011907
(87) Internationale Veröffentlichungsnummer: WO 2004/038513

(56) Entgegenhaltungen:
- EP-A- 0 699 966
- EP-A- 1 109 395
- DE-A- 19 604 323
- US-A- 4 586 034
- US-A- 5 010 551
- US-A- 5 105 220
- US-A- 5 414 494
- US-A1- 2001 028 473
- US-A1- 2002 046 274
- US-A1- 2002 056 015
- US-A1- 2002 097 422
- US-B1- 6 353 899
- PATENT ABSTRACTS OF JAPAN vol. 2000, no. 25, 12. April 2001 (2001-04-12) -& JP 2001 235980 A (MURATA MACH LTD), 31. August 2001 (2001-08-31)
- PATENT ABSTRACTS OF JAPAN vol. 014, no. 148 (P-1024), 20. März 1990 (1990-03-20) -& JP 02 008922 A (TOSHIBA CORP;OTHERS: 01), 12. Januar 1990 (1990-01-12)
- PATENT ABSTRACTS OF JAPAN vol. 007, no. 006 (P-167), 11. Januar 1983 (1983-01-11) & JP 57 164749 A (CANON KK), 9. Oktober 1982 (1982-10-09)
- DAMM R ET AL: "TWO-AXIS ENCODING OF IMDEPENTLY ADDRESABLE IMAGES IN HOLOGRAPHIC DISPLAYS" XEROX DISCLOSURE JOURNAL, XEROX CORPORATION. STAMFORD, CONN, US, Bd. 14, Nr. 1, 1989, Seiten 25-26, XP000092436

## Beschreibung

Die Erfindung betrifft eine grafische Benutzeroberfläche und ein Verfahren zum Anzeigen eines Störungszustandes eines elektrofotografischen Druck- oder Kopiersystems. Ferner betrifft die Erfindung eine grafische Benutzeroberfläche und ein Verfahren zum Unterstützen beim Beseitigen eines Fehlerzustandes eines elektrofotografischen Druck- oder Kopiersystems und ein System sowie ein Verfahren zum automatischen Erzeugen von Nachrichten bei einem elektrofotografischen Drucker oder Kopierer.

Bekannte elektrofotografische Druck- und Kopiersysteme enthalten Bedieneinheiten mit Anzeige- und Eingabeeinheiten, durch die Benutzeroberflächen angezeigt werden. Tritt ein Fehlerzustand auf, wird eine Textmeldung, üblicherweise mit einem Fehlercode, ausgegeben, die eine Bedienperson über das Auftreten des Fehlers informiert. Vorzugsweise wurden die Fehlermeldungen mit Hilfe einer Fehlerliste, dem sogenannten Fehlerjournal oder der sogenannten Fehlerliste, angezeigt, in dem bzw. in der Meldungen mehrerer aufgetretener Fehler speicherbar sind. Mit Hilfe von Handbüchern oder durch einen Telefonanruf bei einer Servicezentrale des Drucker- oder Kopiererherstellers konnte eine Bedienperson dann die Fehlerursache ermitteln und Schritte zur Fehlerbeseitigung einleiten. Die Rufnummer eines solchen Servicezentrums des Drucker- oder Kopiererherstellers wurde im Handbuch des Druckers oder Kopierers angegeben.

Nach dem Austausch eines Verschleißteils und nach dem Auffüllen von Verbrauchsmaterial bei einem bekannten Druck- oder Kopiersystem wird ein neues Ersatzverschleißteil bzw. neues Verbrauchsmaterial durch das Ausfüllen eines Bestellscheins nachbestellt, der dann zum Servicezentrum des Drucker- oder Kopiererherstellers per Fax oder postalisch geschickt wird.

Aus dem Dokument DE 32 47 871 A1 ist eine Anzeigevorrichtung für ein Kopiergerät bekannt, bei der Muster oder Diagramme auf einer Anzeigetafel aufgedruckt sind, wobei beim Auftreten eines Störungszustands diese Muster oder Diagramme mit einer dahinter angeordneten Lichtquelle durch einen Farbfilter hindurch angezeigt werden. Bei Aktivierung der Lichtquelle sind einzelne Elemente in der Farbe "gelb" und andere Elemente in der Farbe "rot" anzeigbar.

Weiterhin ist aus dem Dokument DE 101 46 335 A1 bekannt, eine Multimedia-Benutzeroberfläche bei einem Drucker oder Kopierer vorzusehen. Mit Hilfe der Multimedia-Benutzeroberfläche können einem Benutzer Informationen über die Arbeitsweise der Steuerung des Druckers oder Kopierers ausgegeben werden. Ferner dient die Benutzeroberfläche zum Unterstützen einer Bedienperson beim Beseitigen eines Fehlerzustands.

Aus dem Dokument FR 2 695 236 A1 ist ein Verfahren zur Anzeige von Maschinenstörungen einer polygraphischen Maschine bekannt, durch das ein schnelles Auffinden und Beseitigen von Maschinenstörungen mit Hilfe von Bilddarstellungen oder einer Serie von Echtbildern möglich ist.

Aus dem Dokument DE 101 46 335 A1, ist ein System zum Bestimmen des Austauschs einer Komponente in einem Drucker bekannt, bei dem der Drucker einem über ein Netzwerk verbundenen Computer eine Komponentenaustauschnachricht sendet. Dieser Computer kann dann beispielsweise ein Fax mit einer Bestellung/Information an einen Händler senden.

Aus dem Dokument US 6 023 593 ist ein System mit mehreren Druckern oder Kopierern bekannt, bei dem mit Hilfe einer zentralen Steuerung Verbrauchsmaterialien bei einem Lieferanten bestellt werden können. Mit Hilfe einer Datenkommunikationsvorrichtung werden die einzelnen Drucker und Kopierer abgefragt, um den Bedarf an Verbrauchsmaterial zu ermitteln.

Aus dem Dokument US 5 184 179 ist ein Überwachungs- und Abrechnungssystem bei einem Drucker- oder Kopierer bekannt. Die Überwachung und Abrechnung erfolgt mit Hilfe von Zählwerten, die durch einen Zähler im Drucker oder Kopierer erfasst werden.

Aus dem Dokument US 4,586,034 A ist ein Anzeigefeld eines Kopierers bekannt, bei dem Fehlerzustände durch Darstellen des Anzeigelements in der Farbe gelb oder rot dargestellt sind. Jedoch kann ein Anzeigeelement nur jeweils in einer Farbe dargestellt werden, wodurch eine übersichtliche Fehlerdarstellung schwierig ist.

Aus dem Patent Abstract of Japan zur Anmeldung 2000-046461 ist eine Bedieneinheit bekannt, die Anzeigeelemente enthält, die eine rote und eine grüne Lampe enthalten. Jedoch kann bei dieser Bedieneinheit nur ein Fehlerzustand angezeigt werden.

Aus dem Dokument EP 0 699 966 A2 ist bekannt, eine Abfolge von Bildern als Hilfe zur Fehlerbeseitigung einzusetzen, die vorzunehmende Handlungen nacheinander zeigen, um zur Fehlerstelle zu gelangen.

Aus dem Dokument US 2002/0079422 A1 ist eine Bedienoberfläche mit sogenannten Auswahlbuttons bekannt, die schematische Darstellungen von ausgewählten Baueinheiten enthalten. Durch Aktivieren eines solchen Auswahlbuttons wird in einem Anzeigefenster eine Detailinformation zu dem aufgetretenen Fehler gezeigt.

Aufgabe der Erfindung ist es, eine grafische Benutzeroberfläche, ein System und ein Verfahren für ein elektrofotografisches Druck- oder Kopiersystem anzugeben, bei dem eine einfache und schnelle Störungsanzeige möglich ist.

Diese Aufgabe wird für eine grafische Benutzeroberfläche zum Anzeigen eines Störungszustandes eines elektrofotografischen Druck- oder Kopiersystems mit den Merkmalen des Patentanspruchs 1 gemäß einem ersten Aspekt der Erfindung gelöst. Vorteilhafte Weiterbildungen sind in den abhängigen Patentansprüchen angegeben.

Durch eine erfindungsgemäße grafische Benutzeroberfläche gemäß Patentanspruch 1 werden einer Bedienperson Fehler und potentielle Störungen bzw. Warnungen durch ein farblich verändertes Anzeigefeld signalisiert, wobei Störungen insbesondere Fehlerzustände des elektrofotografischen Druck- oder Kopiersystems sind. Eine Bedienperson erkennt somit sofort, d. h. auf einen Blick, daß das elektrofotografische Druck- oder Kopiersystem sich in einem ungestörten Betriebszustand, in einem Betriebszustand mit einer Störung oder in einem Betriebszustand mit einer potentiellen Störung, insbesondere in einem Alarm- oder Warnungszustand, befindet. Die Bedienperson kann dadurch weiterhin schnell und zielgerichtet Maßnahmen zur Fehlerbeseitigung und zum Minimieren der Auswirkung einer Störung ergreifen. So kann die Bedienperson z.B. Druckaufträge an andere Druck- oder Kopiersysteme weiterleiten.

Ein zweiter Aspekt der Erfindung betrifft eine grafische Benutzeroberfläche mit den Merkmalen des Patentanspruchs 8.

Ein dritter Aspekt der Erfindung betrifft ein Verfahren zum Anzeigen eines Störungszustandes eines elektrofotografischen Druck- oder Kopiersystems. Mit Hilfe eines solchen Verfahrens kann eine Bedienperson schnell und einfach Informationen über den Betriebszustand des elektrofotografischen Druck- oder Kopiersystems erhalten, wodurch die Bedienperson sofort weitere Schritte zur Störungsbeseitigung oder zum Verhindern einer Störung ergreifen kann.

Zum besseren Verständnis der vorliegenden Erfindung wird im folgenden auf die in den Zeichnungen dargestellten bevorzugten Ausführungsbeispiele Bezug genommen, die anhand spezifischer Terminologie beschrieben sind. Es sei jedoch darauf hingewiesen, daß der Schutzumfang der Erfindung dadurch nicht eingeschränkt werden soll, da derartige Veränderungen und weitere Modifizierungen an den gezeigten Vorrichtungen und den Verfahren sowie derartige weitere Anwendungen der Erfindung, wie sie darin aufgezeigt sind, als übliches derzeitiges oder künftiges Fachwissen eines zuständigen Fachmannes angesehen werden. Die Figuren zeigen Ausführungsbeispiele der Erfindung, nämlich:
- Figur 1: eine grafische Benutzeroberfläche zum Anzeigen durch eine Bedieneinheit eines elektrofotografischen Drucksystems ge- mäß eines ersten Ausführungsbeispiels der Erfindung;
- Figur 2: eine grafische Benutzeroberfläche für ein elektrofotografisches Drucksystem gemäß einem zweiten Ausführungsbeispiel der Erfindung;
- Figur 3: die grafische Benutzeroberfläche nach Figur 2 mit einer zweiten Darstellung des Drucksystems;
- Figur 4: eine grafische Benutzeroberfläche ähn- lich den Benutzeroberflächen nach Figur 2;
- Figur 5: die Benutzeroberfläche nach Figur 4 mit einer zweiten Darstellung des Drucksys- tems;
- Figur 6: die grafische Benutzeroberfläche nach den Figuren 4 und 5, wobei eine Text- nachricht ausgegeben wird;
- Figur 7: die Benutzeroberfläche nach den Figuren 4 bis 6, wobei eine Nachricht mit Feh- lerinformationen über einen aufgetrete- nen Fehlerzustand automatisch erzeugt worden ist;
- Figur 8: die Benutzeroberfläche nach den Figuren 4 bis 7, wobei eine Nachricht zum Nach- bestellen eines Verschleißteils automa- tisch erzeugt worden ist;
- Figur 9: eine Erläuterung des Anzeigefeldes ei- ner Störungsanzeige und einer Warnungs- anzeige, die in den Benutzeroberflächen nach den Figuren 1 bis 8 enthalten sind; und
- Figur 10: eine Erläuterung der Symbole zum Steu- ern der Ansichten zum Ermitteln der Fehlerursache, die in den Benutzerober- flächen nach den Figuren 1 bis 8 ent- halten sind.

In Figur 1 ist eine erste grafische Benutzeroberfläche 10 gemäß einem ersten Beispiel dargestellt. Das Beispiel nach Figur 1 ist nicht von den Ansprüchen umfasst. Jedoch erleichtert dieses Beispiel das Verständnis der Erfindung. Die grafische Benutzeroberfläche 10 enthält einen ersten Abschnitt 12 mit Anzeigefeldern und grafischen Funktionstasten, sogenannten Buttons. Der Abschnitt 12 wird auch als Werkzeugleiste oder Toolbar bezeichnet.

Ein erstes Anzeigefeld im Abschnitt 12 ist mit 14 bezeichnet. Dieses Anzeigefeld 14 wird nach dem Auftreten einer potentiellen Störung, z.B. dann, wenn der Tonervorrat oder der Papiervorrat des Drucksystems unter einen bestimmten Wert sinkt, oder wenn Verschleißzähler einen bestimmten Zählerwert über- bzw. unterschreiten, aktiviert. Im deaktivierten Zustand wird das Anzeigefeld 14 in einem Grauton dargestellt, der sich vom Hintergrund des Abschnitts 12 optisch nur mit geringem Kontrast abhebt. Das Anzeigefeld 14 wird nach dem Auftreten eines Fehlers aktiviert, so daß das Anzeigefeld 14 im wesentlichen in einer gelben Farbe eingefärbt wird, wodurch ein relativ starker Kontrast zum Hintergrund des Abschnitts 12 entsteht. Das Ausrufezeichen in der Mitte des Anzeigefelds 14 ist weiterhin schwarz dargestellt.

Ein zweites Anzeigefeld 16 wird nach dem Auftreten einer Störung aktiviert. Ähnlich wie das Anzeigefeld 14 ist das Anzeigefeld 16 im deaktivierten Zustand in einem Grauton dargestellt. Das in der Mitte des Anzeigefelds 16 angeordnete Kreuz ist dabei in einer weißen Farbe dargestellt. Somit fällt das Anzeigefeld 16 in einen normalen Betriebszustand, in dem keine Störung aufgetreten ist, einer Bedienperson nicht markant ins Auge. Nach dem Auftreten einer Störung wird das Anzeigefeld 16 im wesentlichen in einer zum Hintergrund des Abschnitts 12 im wesentlichen kontraststarken roten Farbe eingefärbt. Dadurch tritt das Anzeigefeld 16 im Abschnitt 12 optisch stark hervor. Eine Bedienperson wird somit sehr schnell und klar über den Betriebszustand des Drucksystems informiert. Zur Unterscheidung des Warnungszustands und des Störungszustands hat das Anzeigefeld 14 ferner eine dreieckige und das Anzeigefeld 16 eine runde Form.

Der Abschnitt 12 enthält weiterhin ein Feld 18 zur Textausgabe, in dem der aktuelle Betriebszustand als Text ausgegeben wird. So wird nach dem Auftreten eines Störungszustands das Anzeigefeld 16 aktiviert und im Textausgabefeld 18 der Text "Stopp" ausgegeben. Ist nur das Anzeigefeld 14 aktiviert, wird je nach Ursache der potentiellen Störung im Textausgabefeld 18 der Text "Warnung" oder "Alarm" ausgegeben. In der Darstellung nach Figur 1 ist sowohl das Anzeigefeld 14 als auch das Anzeigefeld 16 aktiviert. Die Störungsmeldung hat eine höhere Priorität als die Meldung einer potentiellen Störung, so daß nachdem zwei Warnungen und eine Störung aufgetreten ist, im Textausgabefeld 18 der Text "Stopp" ausgegeben wird.

Nach dem Auftreten eines Fehlers wird ferner in einem zweiten Abschnitt 20 der grafischen Benutzeroberfläche 10 eine Liste mit Störungsmeldungen und Warnungen, der sogenannten Fehlerliste ausgegeben. Aktuell sind zwei Warnungen und eine Störung in der Fehlerliste enthalten. Zum klaren Zuordnen der Meldung sind die Symbole der Anzeigefelder 14 und 16 der jeweiligen Meldung vorangestellt, wobei das Symbol des Anzeigefelds 14 Warnungen und Alarmmeldungen vorangestellt ist und das Symbol des Anzeigefelds 16 Störungsmeldungen.

Durch die Auswahl einer Fehlermeldung im zweiten Abschnitt 20 der Benutzeroberfläche 10 wird im dritten Abschnitt 22 mindestens eine detaillierte Information über die Fehlermeldung, d.h. über die Warnung oder die Störungsmeldung ausgegeben. Der dritte Abschnitt 22 enthält eine separate Werkzeugleiste 24, die grafische Funktionstasten und ein Textausgabefeld enthält. In dem Textausgabefeld wird die im zweiten Abschnitt 20 ausgewählte Fehlermeldung ausgegeben, wobei mit Hilfe der grafischen Funktionstasten zwischen einem Textausgabemodus mit Hinweisen zur Fehlerursache und mit Daten, die zum Ermitteln der Fehlerursache erforderlich sind, und mindestens einer grafischen Darstellung des Drucksystems mit einem Hinweis auf die Fehlerursache wählbar.

In Figur 1 ist im dritten Abschnitt 22 eine grafische Darstellung der Rückseite des Drucksystems dargestellt, da eine Bedienperson nur von dieser Seite des Drucksystems Zugang zum Fehlerort hat. Weiterhin ist in dieser grafischen Darstellung eine zu öffnende Klappe 24 optisch hervorgehoben. Zum Erreichen des Fehlerorts muß diese Klappe 24 geöffnet werden. Dadurch erhält die Bedienperson einen präzisen Hinweis, wie sie zumindest zum Fehlerort kommt. Mit Hilfe der Funktionstasten der Werkzeugleiste 24 sind weitere Ansichten wählbar, die auch Informationen zum Beseitigen der Fehlerursache enthalten. Der dritte Abschnitt 22 der Benutzeroberfläche 10 enthält bei weiteren Ansichten des Druckers auch Textinformationen animierte Grafiken und/oder Videosequenzen zum Beheben der Fehlerursache.

Die grafische Benutzeroberfläche 10 enthält weiterhin ein Menü 26, in dem verschiedene Bedienoberflächen auswählbar sind. Mit Hilfe dieser Bedienoberfläche können Einstellwerte und Parameter des Drucksystems geändert und/oder ausgelesen werden. Die Werkzeugleiste im ersten Abschnitt 12 enthält weitere Anzeigefelder und Funktionstasten. So sind im Bereich 28 der Werkzeugleiste grafische Funktionstasten zum Bedienen des Drucksystems enthalten, die auch als Taster hardwaremäßig am Drucksystem vorgesehen sind. Die grafischen Funktionstasten im Bereich 28 stimmen optisch in Form, Farbe und Anordnung mit den am Drucksystem vorhandenen Tastern überein.

Im Bereich 30 der Werkzeugleiste kann ein Druckkanal des Drucksystems ausgewählt werden, wobei der aktivierte Kanal im Bereich 30 optisch hervorgehoben ist. Im Bereich 32 können vorhandene Druck-Jobs von einer Bedienperson, z.B. nach einer Störung, abgebrochen werden. In den Bereichen 34 und 36 der Werkzeugleiste sind weitere Anzeigefelder und Funktionstasten sowie ein Textausgabefeld mit der Anzeige des aktuell eingestellten Benutzers enthalten. Die im Bereich 34 enthaltenen Anzeigefelder 14 und 16 wurden bereits weiter oben detailliert beschrieben. Die grafischen Funktionstasten der Werkzeugleiste 24 und die Anzeigefelder 14 und 16 werden in Zusammenhang mit den Figuren 9 und 10 noch detailliert beschrieben.

In Figur 2 ist eine grafische Benutzeroberfläche 40 gemäß einem zweiten Beispiel dargestellt. Das Beispiel nach Figur 2 ist nicht von den Ansprüchen umfasst. Jedoch erleichtert dieses Beispiel das Verständnis der Erfindung. Ähnlich wie die Benutzeroberfläche 10 nach Figur 1, hat die Benutzeroberfläche 40 nach Figur 2 einen ersten Abschnitt 42, die eine Werkzeugleiste enthält. Ein zweiter Abschnitt 44 der grafischen Bedienoberfläche 40 enthält eine Ausgabe von Fehlermeldungen und Warnungen ähnlich dem zweiten Abschnitt 20 der grafischen Benutzeroberfläche 10 nach Figur 1. Ein dritter Abschnitt 46 der grafischen Benutzeroberfläche 40 enthält eine Werkzeugleiste 48, wobei im dritten Abschnitt 46 eine grafische Darstellung des Drucksystems aufgegeben wird, durch die eine Bedienperson einen Hinweis auf die Fehlerursache und/oder den Fehlerort erhält. Mit Hilfe der grafischen Funktionstasten der Werkzeugleiste 48 sind Detailansichten des Drucksystems mit dem Fehlerort und/oder Ansichten zum Erreichen des Fehlerorts auswählbar und aufrufbar.

Die grafische Benutzeroberfläche 40 enthält weiterhin ein Menü 50, mit dem Bedienoberflächen aufrufbar sind, die in den Bereichen 44 und 46 anzeigbar sind. Nach dem Auftreten eines Fehlerzustands, d.h. einer Störung, und beim Auftreten einer potentiellen Störung, z.B. einer Warnung oder einem Alarmzustand, wird anstatt des im Menü 50 ausgewählten Bedienfeldes im zweiten Abschnitt 44 die Fehlerliste und im Abschnitt 46 Detaillinformationen zu der Störung angezeigt.

Die Werkzeugleiste 42 enthält mehrere grafische Funktionstasten zum Steuern des Drucksystems, wie z.B. eine Anhaltetaste, eine "Bereit"-Taste und eine "Aus"-Taste, wobei diese Tasten jeweils ein Anzeigeelement enthalten, die den Betriebszustand der jeweiligen Taste bzw. des Drucksystems anzeigen. Die Werkzeugleiste 42 enthält weitere grafische Funktionstasten zum Steuern der Druckaufträge sowie Anzeigefelder, die das Vorhandensein von Druckdaten und einen ausgewählten Druckkanal anzeigen. In einem Textausgabefeld 52 der Werkzeugleiste 42 wird der aktuelle Status bzw. der aktuelle Betriebszustand des Drucksystems ausgegeben, wobei die Hintergrundfarbe des Textausgabefeldes 52 abhängig vom Betriebszustand des Drucksystems geändert wird. So ist die Hintergrundfarbe beim Zustand "nicht bereit" rot und bei den Betriebszuständen "Bereit" oder "in Betrieb" grün. Die Werkzeugleiste 42 enthält weiterhin ein Anzeigefeld 54 zum Anzeigen von potentiellen Störungen, d.h. Warnungen und Alarmmeldungen, und ein Anzeigefeld 56 zum Anzeigen von Störungszuständen. Das Aktivieren des Anzeigefelds 54 erfolgt im wesentlichen wie das Aktivieren des Anzeigefelds 14 nach Figur 1 und das Aktivieren des Anzeigefelds 56 erfolgt im wesentlichen wie im Zusammenhang mit dem Anzeigefeld 16 nach Figur 1 beschrieben.

Die grafische Benutzeroberfläche 40 ist für eine Bedienung mit Hilfe einer Computermaus oder einem vergleichbaren Zeigegerät vorgesehen. Die grafische Benutzeroberfläche 40 ist somit zur Bedienung mit Hilfe von Computermäusen, Trackballs oder für Stifteingaben bei tastsensitiven Bildschirmen, sogenannten Touchscreens, geeignet. Die Auswahl einzelner Funktionstasten oder Menüeinträge erfolgt dabei, indem das Zeigegerät bzw. ein durch das Zeigegerät geführter Zeiger über dem jeweiligen Menüeintrag oder der jeweiligen Funktionstaste positioniert wird und durch eine weitere Bedienhandlung, z.B. durch einen sogenannten Maus-Click ausgewählt bzw. aktiviert wird. Die Werkzeugleiste 42 enthält eine Funktionstaste 57, wobei bei einer Aktivierung dieser Funktionstaste 57 von der grafischen Benutzeroberfläche 40 zu einer in den Figuren 4 und 5 dargestellten Benutzeroberfläche 60 umgeschaltet wird, die insbesondere zur "Fingerbedienung" über einen tastsensitiven Bildschirm geeignet ist.

In Figur 3 ist die Benutzeroberfläche 40 nach Figur 2 dargestellt, bei der im Anzeigefeld 44 eine Fehlerliste mit Störungsmeldungen und Warnungen angezeigt wird, und im Anzeigefeld 46 eine Detailansicht der Druckeinheit, durch die eine Bedienperson einen Hinweis erhält, welche Abdeckung oder Klappe des Drucksystems zu öffnen ist, um zum Fehlerort zu gelangen. Die Detailansicht des Drucksystems im Abschnitt 46 enthält ein Anzeigefeld 58 mit einem Symbol, das ähnlich dem Symbol des Anzeigefelds 56 für eine Störungsmeldung ist. Durch die Positionierung des Anzeigefelds 58 auf der Detailansicht im Abschnitt 46 erhält die Bedienperson weiterhin einen Hinweis, daß zu dem Fehlerort zu gelangen, d.h. zu dem Ort, an dem eine Behebung des Fehlers durchgeführt werden kann, an dieser Stelle die Fehlersuche fortgesetzt werden muß.

Im vorliegenden Ausführungsbeispiel ist eine weitere Klappe des Drucksystems zu öffnen, die durch das Anzeigefeld 58 markiert worden ist. Diese Anzeige des Hinweises zum Auffinden des Fehlerorts betrifft den Fehler mit der Bezeichnung "DE ERROR PM038430". Wird in der Fehlerliste im Abschnitt 44 der grafischen Benutzeroberfläche 40 ein anderer Fehler angezeigt, so wird eine für diesen Fehler geeignete Detailansicht des Drucksystems im Abschnitt 46 angezeigt, wobei diese Darstellung dann einen Hinweis zum Auffinden des Fehlerorts enthält. Die anderen Elemente der Benutzeroberfläche 40 stimmen mit den in Figur 2 dargestellten Elementen der Benutzeroberfläche 40 überein. Bei anderen Ausführungsbeispielen wird sowohl in der Fehlerliste in Abschnitt 44 als auch im Anzeigefeld der Werkzeugleiste 48 anstatt des in den Figuren 2 und 3 dargestellten Fehlercodes ein voreingestellter in der Bedieneinheit gespeicherter Text ausgegeben, d.h. angezeigt.

In Figur 4 ist eine grafische Benutzeroberfläche 60 ähnlich der Benutzeroberfläche 40 nach der Figur 2 dargestellt. Auch das Beispiel nach Figur 4 ist nicht von den Ansprüchen umfasst. Jedoch erleichtert es das Verständnis der Erfindung. Die Benutzeroberfläche 60 nach Figur 4 ist für die sogenannte Fingerbedienung eines tastsensitiven Bildschirms optimiert worden. Im Unterschied zu der Benutzeroberfläche 40 nach Figur 2 sind die zu den einzelnen Funktionstasten und Menüeinträgen zugeordneten Betätigungsflächen derart vergrößert worden, daß bei Eingaben über eine Fingerberührung sichergestellt ist, daß nicht zwangsläufig benachbarte Funktionstasten oder Menüeinträge mit ausgewählt werden. Eine Werkzeugleiste 62 enthält die Anzeigefelder und Funktionstasten, die Abschnitt 42 der grafischen Benutzeroberfläche 40 nach Figur 2 enthalten sind. Die Funktionen stimmen mit den dort gezeigten Funktionstasten und Ausgabefeldern im wesentlichen überein. Auf die Ausgabe eines Abschnitts mit einer Fehlerliste ähnlich dem Abschnitt 44 nach Figur 2 wurde bei der grafischen Benutzeroberfläche 60 nach Figur 4 aus Platzgründen verzichtet. Der Platz des Abschnitts 44 der grafischen Benutzeroberfläche 2 wurde bei der grafischen Benutzeroberfläche 60 nach Figur 4 genutzt, um den Abschnitt 66 und den Abschnitt 62 auf einer größeren Fläche darzustellen. Der Abschnitt 66 enthält eine Werkzeugleiste 68 mit Funktionstasten, über die zwischen mehreren in einer in dieser Ansicht nicht angezeigten Fehlerliste enthaltenen Fehlermeldungen gewechselt werden kann, um Detailinformationen zu diesen Fehlern zu erhalten, die dann im Abschnitt 66 als grafische Darstellung und/oder als Textausgabe angezeigt werden.

Weiterhin enthält die grafische Benutzeroberfläche 60 ein Menü 70. Das Menü 70 enthält im Unterschied zum Menü 50 nach Figur 2 eine reduzierte Anzahl von Menüeinträgen, bei denen nicht so viele Menüzweige des vorhandenen Menübaums dargestellt sind. Den einzelnen Menüeinträgen des Menüs 70 sind im Unterschied zu den Menüeinträgen des Menüs 50 jedoch erheblich größere Aktivierungsflächen zugeordnet, wodurch eine Auswahl eines Menüeintrags mit Hilfe einer Fintereingabe über einen tastsensitiven Bildschirm erfolgen kann, ohne daß benachbarte Menüeinträge versehentlich ausgewählt werden oder mehrere Menüeinträge gleichzeitig ausgewählt werden.

In Figur 5 ist die grafische Benutzeroberfläche 60 nach Figur 4 dargestellt, wobei eine Detailansicht des Drucksystems im Abschnitt 66 dargestellt ist. Die Detailansicht stimmt im wesentlichen mit der in Figur 3 dargestellten Detailansicht des Drucksystems überein. Mit Hilfe der Funktionstasten in der Werkzeugleiste 68 wurde der Fehler PM037470 aus der in der grafischen Benutzeroberfläche 60 nicht dargestellten Fehlerliste ausgewählt, wobei die in Abschnitt 66 dargestellte Detailansicht des Drucksystems insbesondere mit Hilfe eines Anzeigeelements 72 einen Hinweis zum Erreichen des Fehlerorts erhält.

Mit Hilfe der Funktionstaste 74 kann zur Benutzeroberfläche 40 in der Darstellung nach Figur 3 umgeschaltet werden. Mit Hilfe der Funktionstaste 56 in der Werkzeugleiste der Figur 3 kann wieder zur grafischen Benutzeroberfläche 60 zurückgeschaltet werden. Wie bereits im Zusammenhang mit den Figuren 1 bis 3 erwähnt, werden die Symbole der Werkzeugleiste 68 sowie die Bedeutung der Darstellung der Anzeigefelder für Fehler und Warnungen im Zusammenhang mit Figur 9 und 10 noch näher erläutert.

In Figur 6 ist die Benutzeroberfläche 60 nach den Figuren 4 und 5 dargestellt, wobei mit Hilfe einer Funktionstaste der Werkzeugleiste 68 ein sogenanntes Serviceticket angefordert wurde. Durch das Serviceticket erfolgt eine Textausgabe mit fehlerrelevanten Informationen. So enthält das Serviceticket nach Figur 6 eine Kundennummer, eine Seriennummer des Drucksystems, eine Fehlerbeschreibung und einen Fehlercode.

Weiterhin enthält das Serviceticket eine Information, wie weiter zu verfahren ist, wenn die Bedienperson den Fehler nicht selbst beheben kann. Im vorliegenden Fall enthält das im Abschnitt 66 dargestellte Serviceticket den Hinweis, daß die Bedienperson eine Service-Leitstelle anrufen soll, wobei die Telefonnummer der Service-Leitstelle angegeben ist. Durch dieses Serviceticket erhält die Bedienperson im vorliegenden Fall eine Information, woher weiterführende Informationen zu erhalten sind, nämlich von Servicetechnikern in der Service-Leitstelle. Alle zur Fehlerbeschreibung notwendigen Informationen werden im Abschnitt 66 angezeigt und sind somit für die Bedienperson bei Kontaktaufnahme mit der Service-Leitstelle sofort verfügbar. Bei anderen Fehlern kann das Serviceticket auch konkrete Hinweise für Bedienhandlungen zur Fehlerbeseitigung enthalten.

In Figur 7 ist die grafische Benutzeroberfläche 60 mit dem in Figur 6 dargestellten Serviceticket zum Fehler PM037470 dargestellt. Bei der Benutzeroberfläche 60 nach Figur 7 ist voreingestellt, daß beim Aufruf eines Servicetickets automatisch eine E-Mail-Nachricht erzeugt wird. Im Abschnitt 66 ist zusätzlich zu den Informationen, die im Serviceticket enthalten sind, ein Ein- und Ausgabefeld 80 enthalten. Das Ein- und Ausgabefeld 80 enthält die Textmeldung "Fehler als E-Mail an die Service-Leitstelle?". Durch Auswählen dieses Ein- und Ausgabefeldes durch eine Bedienperson wird die erzeugte E-Mail-Nachricht automatisch an eine vorgestellte E-Mail-Adresse der Service-Leitstelle versendet.

In Figur 8 ist die Bedienoberfläche 60 mit einem zweiten Serviceticket dargestellt. Das zweite Serviceticket gemäß Figur 8 enthält Informationen zum Nachbestellen eines ausgetauschten Verbrauchsteils und/oder von Verbrauchsmaterial. Nach dem Austausch eines Verbrauchs-/Verschleißteils und/oder nach dem Nachfüllen von Verbrauchsmaterial, wird automatisch ein Serviceticket erzeugt, das im Fenster 66 angezeigt wird. Weiterhin wird eine E-Mail-Nachricht erzeugt, die im wesentlichen die Informationen des angezeigten Serviceticket enthält und die an eine voreingestellte E-Mail-Adresse versendet werden kann. Zum Versenden dieser E-Mail muß eine Bedienperson eine Schaltfläche 82 aktivieren, die ein Textfeld mit der Textausgabe "Möchten Sie das Verbrauchsteil nachbestellen? E-Mail an die Service-Leitstelle" enthält. Durch Aktivieren der Schaltfläche 82 wird diese E-Mail-Nachricht automatisch versendet und das ausgetauschte Verbrauchsteil und oder Verbrauchsmaterial nachbestellt.

In Figur 9 ist eine Tabelle zum Erläutern der Anzeigefelder 14 und 16 bzw. 54 und 56 dargestellt. Wie bereits im Zusammenhang mit den Figuren 1 bis 8 erläutert, dient das Anzeigefeld 14, 54 zum Signalisieren einer potentiellen Störung, wie z.B. zum Signalisieren eines Alarmzustands oder einer Warnung. Befindet sich das Drucksystem in einem normalen Betriebszustand, d.h. liegt kein Alarmzustand oder keine Warnung vor, so wird das als Symbol dargestellte Anzeigefeld 14, 54, das auch als Icon bezeichnet wird, in einem deaktivierten Zustand, d.h. in einer Graustufendarstellung angezeigt. Befindet sich das Drucksystem in einem Betriebszustand, in dem eine potentielle Störung, wie z.B. ein Alarmzustand oder eine Warnung, vorliegt, wird das Anzeigefeld in einer blinkenden Darstellungsart angezeigt, in der das Anzeigefeld abwechselnd im wesentlichen gelb und im wesentlichen grau dargestellt wird. Beim Aktivieren der grafischen Funktionstaste, die im Anzeigefeld hinterlegt ist, wird das Fehler- und Warnungenmenü, die sogenannte Fehlerliste, aufgerufen und angezeigt.

Die Anzeigefelder 16, 56 enthalten eine Form und Gestaltung, die als sogenanntes Icon bezeichnet wird. Das Anzeigefeld wird in einem ersten ungestörten Zustand deaktiviert in einer Graustufendarstellung angezeigt. Im Fehlerfall, d.h. nach dem Auftreten einer Störung wie z.B. bei einem Papierstau, wird das Anzeigefeld in einer blinkenden Darstellung angezeigt, in dem das Anzeigefeld 16, 56 abwechselnd im wesentlichen rot und im wesentlichen grau dargestellt wird. Durch Aktivieren der grafischen Funktionstaste, die dem Anzeigefeld 16, 56 hinterlegt ist, wird die Fehlerliste aufgerufen und angezeigt.

In Figur 10 ist eine Tabelle dargestellt, in der die Symbole der Werkzeugleisten 24 und 68 detailliert beschrieben sind. Den Symbolen ist jeweils eine grafische Funktionstaste hinterlegt, durch die die der gleichen Zeile in der Spalte Beschreibung bezeichnete Aktion ausgeführt wird. Durch Aktivieren des in Zeile 1 dargestellten Symbols wird im Fenster 22 bzw. 46, 66, eine Gesamtansicht des Drucksystems dargestellt. Durch Aktivieren des Symbols in Zeile 2 wird die aktuelle Drucksystemansicht vergrößert. Mit Hilfe des in Zeile 3 dargestellten Symbols wird die aktuelle Ansicht des Drucksystems verkleinert dargestellt.

Mit Hilfe der den Symbolen nach Zeile 4 hinterlegten Funktionstasten kann die Ansicht des Drucksystems in die jeweilige Richtung des durch das Symbol dargestellten Pfeils verschoben werden. Durch das Symbol in Zeile 5 wird ein Serviceticket anstelle der Ansicht des Drucksystems angezeigt. Die Rückkehr zur vorhergehenden Ansicht erfolgt durch wiederholtes Aktivieren der dem Symbol in Zeile 5 hinterlegten Funktionstaste.

Durch Aktivieren der dem Symbol in Zeile 6 hinterlegten Funktionstaste wird eine ausführliche Beschreibung zu einem ausgewählten Fehler im Abschnitt 22, 46, 66 der jeweiligen grafischen Benutzeroberfläche 20, 40, 60 ausgegeben. Durch wiederholtes Aktivieren derselben Funktionstaste wird die Anzeige der ausführlichen Beschreibung beendet.

Mit Hilfe der den in Zeile 7 dargestellten Symbolen zugeordneten Funktionstasten kann zu einem nächsten bzw. zu einem vorhergehenden Fehler gemäß der Reihenfolge in der Fehlerliste gewechselt werden. Mit Hilfe der den in Zeile 8 dargestellten Symbolen zugeordneten Funktionstasten kann eine Änderung der Darstellungsart erfolgen. So kann mit Hilfe der Funktionstasten zwischen einer Darstellung der Fehlerliste ohne Drucksystemansicht, einer Darstellung der Fehlerliste mit Drucksystemansicht und einer Drucksystemansicht ohne Fehlerliste gewechselt werden.

Obgleich in den Zeichnungen und der vorliegenden Beschreibung bevorzugte Ausführungsbeispiele aufgezeigt und detailliert beschrieben sind, sollte dies als rein beispielhaft und die Erfindung nicht einschränkend angesehen werden. Es wird darauf hingewiesen, daß nur die bevorzugten Ausführungsbeispiele dargestellt und beschrieben sind, und sämtliche Veränderungen und Modifizierungen, die derzeit und künftig im Schutzumfang der Erfindung, so wie er durch die nachfolgenden Ansprüche definiert ist, liegen, geschützt werden sollen.

### Bezugszeichenliste

| | |
|---|---|
| 10, 40, 60 | grafische Benutzeroberfläche |
| 12, 42, 62 | Abschnitt mit grafischen Funktionstasten (Werkzeugleiste) |
| 14, 16, 54, 56, 57 | grafische Funktionstasten |
| 24, 48, 68 | Werkzeugleiste |
| 20, 44 | Abschnitt mit Fehlerliste |
| 22, 46, 66 | Abschnitt zur Ausgabe von grafischen Darstellungen und/oder Texten |
| 24 | Klappe einer Druckeinheit |
| 26, 50, 70 | Menü |
| 28, 30, 32, 34, 36 | Bereiche einer Werkzeugleiste |
| 52 | Ausgabefeld |
| 80, 82 | Ein- und Ausgabefeld |
| 74 | grafische Funktionstaste |

## Patentansprüche

1. Grafische Benutzeroberfläche zum Anzeigen eines Störungszustandes eines elektrofotografischen Druck- oder Kopiersystems,
mit mindestens einem Anzeigefeld (14, 16, 54, 56) zur Störungsanzeige, wobei das Anzeigefeld (14, 16, 54, 56) als graphisches Symbol dargestellt ist, **dadurch gekennzeichnet,**
**dass** bei einem ungestörten ersten Betriebszustand das Anzeigefeld im wesentlichen in einer ersten Farbe dargestellt ist,
bei einem potentiell gestörten zweiten Betriebszustand mit einer potentiellen Störung einer ersten Gruppe von Störungen das Anzeigefeld (14, 16, 54, 56) im wesentlichen in einer zweiten Farbe dargestellt ist, und
**dass** bei einem gestörten dritten Betriebszustand mit einer Störung einer zweiten Gruppe von Störungen das Anzeigefeld (16, 56) im wesentlichen in einer dritten Farbe dargestellt ist.

2. Benutzeroberfläche nach Anspruch 1, **dadurch gekennzeichnet, daß** die erste Farbe eine zum Umfeld des Anzeigefeldes kontrastarme Farbe ist.

3. Benutzeroberfläche nach einem der vorhergehenden Ansprüche, **dadurch gekennzeichnet, daß** die zweite Farbe eine vom Umfeld des Anzeigefeldes (14, 54) deutlich zu unterscheidende Farbe ist, insbesondere die Farbe gelb, wodurch im zweiten Betriebszustand eine Warnmeldung ausgegeben wird.

4. Benutzeroberfläche nach einem der vorhergehenden Ansprüche, **dadurch gekennzeichnet, daß** die dritte Farbe eine für Umfeld des Anzeigefeldes (16, 56) deutlich zu unterscheidende Farbe ist, insbesondere die Farbe rot, wodurch im dritten Betriebszustand eine Störungsmeldung ausgegeben wird.

5. Benutzeroberfläche nach einem der vorhergehenden Ansprüche, **dadurch gekennzeichnet, daß** die erste Gruppe potentielle Störungen umfasst, bei denen eine Warnmeldung und/oder Alarmmeldung durch die Farbe des Anzeigefeldes ausgegeben wird, wobei bei Störungen der ersten Gruppe keine aktuelle Beeinträchtigung des Druck- oder Kopierprozesses vorliegt.

6. Benutzeroberfläche nach einem der vorhergehenden Ansprüche, **dadurch gekennzeichnet, daß** die zweite Gruppe Störungen umfasst, bei denen ein Fehlerzustand vorliegt, durch den eine starke Beeinträchtigung des Druck- oder Kopiersystems vorliegt und/oder der Druck- oder Kopierprozess unterbrochen ist.

7. Benutzeroberfläche nach einem der vorhergehenden Ansprüche, **dadurch gekennzeichnet, daß** das Symbol zumindest bei einem Wechsel vom zweiten in den dritten Betriebszustand geändert wird.

8. Grafische Benutzeroberfläche zum Anzeigen eines Störungszustandes eines elektrofotografischen Druck- oder Kopiersystems,
mit mindestens einem ersten Anzeigefeld (14, 56) und einem zweiten Anzeigefeld (16, 56), wobei mindestens ein Anzeigefeld (14, 16, 54, 56) als grafisches Symbol dargestellt ist, **dadurch gekennzeichnet,**
**dass** bei einem ungestörten ersten Betriebszustand das erste Anzeigefeld (14, 54) und das zweite Anzeigefeld (16, 56) im wesentlichen in einer ersten Farbe dargestellt sind,
**dass** bei einem potentiell gestörten zweiten Betriebszustand mit einer potentiellen Störung einer ersten Gruppe von Störungen das erste Anzeigefeld im wesentlichen in einer zweiten Farbe dargestellt ist und das zweite Anzeigefeld im wesentlichen in der ersten Farbe dargestellt ist, und
**dass** bei einem gestörten dritten Betriebszustand mit einer Störung einer zweiten Gruppe von Störungen das zweite Anzeigefeld (16, 56) im wesentlichen in einer dritten Farbe dargestellt ist.

9. Verfahren zum Anzeigen eines Störungszustandes eines elektrofotografischen Druck- oder Kopiersystems,
bei dem ein Anzeigefeld (14, 16, 54, 56) in mindestens einem Betriebszustand als grafisches Symbol angezeigt wird, **dadurch gekennzeichnet, dass** das Anzeigefeld (14, 16, 54, 56) in einem ungestörten ersten Betriebszustand im wesentlichen in einer ersten Farbe dargestellt wird,
das Anzeigefeld (14, 16, 54, 56) in einem potentiell gestörten zweiten Betriebszustand mit einer potentiellen Störung einer ersten Gruppe von Störungen im wesentlichen in einer zweiten Farbe dargestellt wird, und
dass das Anzeigefeld (14, 16, 54, 56) in einem gestörten dritten Betriebszustand mit einer Störung einer zweiten Gruppe von Störungen im wesentlichen in einer dritten Farbe dargestellt wird.

## Claims

1. Graphical user interface for indication of a malfunction state of an electrophotographic printing or copying system,
with at least one display field (14, 16, 54, 56) for malfunction indication, wherein the display field (14, 16, 54, 56) is illustrated as a graphic symbol, **characterized in that**
in the case of an undisturbed first operating state, the display field is substantially shown in a first colour,
in the case of a potentially disturbed second operating state with a potential malfunction of a first group of malfunctions, the display field (14, 16, 54, 56) is substantially shown in a second colour, and
**in that**, in the case of a disturbed third operating state with a malfunction of a second group of malfunctions, the display field (16, 56) is substantially shown in a third colour.

2. User interface according to claim 1, **characterized in that** the first colour is a low-contrast colour relative to the surroundings of the display field.

3. User interface according to one of the preceding claims, **characterized in that** the second colour is a colour that is clearly distinguishable from the surroundings of the display field (14, 54), in particular the colour yellow,
whereby a warning message is output in the second operating state.

4. User interface according to one of the preceding claims, **characterized in that** the third colour is a colour that is clearly distinguishable from the surroundings of the display field (16, 56), in particular the colour red, whereby a malfunction message is output in the third operating state.

5. User interface according to one of the preceding claims, **characterized in that** the first group comprises potential malfunctions in which a warning message and/or an alarm message is output via the colour of the display field, wherein no current impairment of the printing or copying process is present given malfunctions of the first group.

6. User interface according to one of the preceding claims, **characterized in that** the second group comprises malfunctions, in which an error state exists due to which a severe impairment of the printing or copying system exists and/or the printing or copying process is interrupted.

7. User interface according to one of the preceding claims, **characterized in that** the symbol is at least changed given a change from the second operating state to the third operating state.

8. Graphical user interface for display of a malfunction state of an electrophotographic printing or copying system,
with at least a first display field (14, 54) and a second display field (16, 56), wherein at least one display field (14, 16, 54, 56) is illustrated as a graphic symbol, **characterized in that**
in the case of an undisturbed first operating state, the first display field (14, 54) and the second display field (16, 56) are substantially shown in a first colour,
**in that** in the case of a potentially disturbed second operating state with a potential malfunction of a first group of malfunctions, the first display field is substantially shown in a second colour and the second display field is substantially shown in the first colour, and
**in that**, in the case of a disturbed third operating state with a malfunction of a second group of malfunctions, the second display field (16, 56) is substantially shown in a third colour.

9. Method for indication of a malfunction state of an electrophotographic printing or copying system,
in which a display field (14, 16, 54, 56) is illustrated as a graphic symbol in at least one operating state, **characterized in that** the display field (14, 16, 54, 56) is substantially shown in a first colour in an undisturbed first operating state,
the display field (14, 16, 54, 56) is substantially shown in a second colour in a potentially disturbed second operating state with a potential malfunction of a first group of malfunctions, and
**in that** the display field (14, 16, 54, 56) is substantially shown in a third colour in a disturbed third operating state with a malfunction of a second group of malfunctions.

## Revendications

1. Interface utilisateur graphique pour l'affichage d'un état de perturbation d'un système d'impression ou de copie électro-photographique, ladite interface comportant
au moins une zone d'affichage (14, 16, 54, 56) pour l'affichage de perturbations, la zone d'affichage (14, 16, 54, 56) étant représentée par un symbole graphique, **caractérisée en ce que**
en présence d'un premier état de fonctionnement non perturbé, la zone d'affichage est essentiellement représentée dans une première couleur,
en présence d'un deuxième état de fonctionnement potentiellement perturbé par une perturbation potentielle d'un premier groupe de perturbations, la zone d'affichage (14, 16, 54, 56) est essentiellement représentée dans une deuxième couleur, et
en présence d'un troisième état de fonctionnement perturbé par une perturbation d'un deuxième groupe de perturbations, la zone d'affichage (16, 56) est essentiellement représentée dans une troisième couleur.

2. Interface utilisateur selon la revendication 1, **caractérisée en ce que** la première couleur est une couleur à faible contraste par rapport à l'environnement de la zone d'affichage.

3. Interface utilisateur selon l'une des revendications précédentes, **caractérisée en ce que** la deuxième couleur est une couleur devant trancher nettement avec celle de l'environnement de la zone d'affichage (14, 54), en particulier la couleur jaune, de façon à délivrer un message d'avertissement dans le deuxième état de fonctionnement.

4. Interface utilisateur selon l'une des revendications précédentes, **caractérisée en ce que** la troisième couleur est une couleur devant trancher nettement avec celle de l'environnement de la zone d'affichage (16, 56), en particulier la couleur rouge, de façon à délivrer un message de perturbation dans le troisième état de fonctionnement.

5. Interface utilisateur selon l'une des revendications précédentes, **caractérisée en ce que** le premier groupe comporte des perturbations potentielles dans lesquelles un message d'avertissement et/ou un message d'alarme est délivré par la couleur de la zone d'affichage, la présence de perturbations du premier groupe ne compromettant pas actuellement le processus d'impression ou de copie.

6. Interface utilisateur selon l'une des revendications précédentes, **caractérisée en ce que** le deuxième groupe comporte des perturbations pour lesquelles un état d'erreur existe qui compromet fortement le système d'impression ou de copie et/ou dans lequel le processus d'impression ou de copie est interrompu.

7. Interface utilisateur selon l'une des revendications précédentes, **caractérisée en ce que** le symbole est modifié au moins lors d'un passage du deuxième état de fonctionnement dans le troisième état de fonctionnement.

8. Interface utilisateur graphique pour l'affichage d'un état de perturbation d'un système d'impression ou de copie électro-photographique, ladite interface comportant
au moins une première zone d'affichage (14, 56) et une deuxième zone d'affichage (16, 56), au moins une zone d'affichage (14, 16, 54, 56) étant représentée par un symbole graphique, **caractérisée en ce que**
en présence d'un premier état de fonctionnement non perturbé, la première zone d'affichage (14, 54) et la deuxième zone d'affichage (16, 56) sont essentiellement représentées dans une première couleur,
en présence d'un deuxième état de fonctionnement potentiellement perturbé par une perturbation potentielle d'un premier groupe de perturbations, la première zone d'affichage est essentiellement représentée dans une deuxième couleur et la deuxième zone d'affichage est essentiellement représentée dans la première couleur, et
en présence d'un troisième état de fonctionnement perturbé par une perturbation d'un deuxième groupe de perturbations, la deuxième zone d'affichage (16, 56) est essentiellement représentée dans une troisième couleur.

9. Procédé d'affichage d'un état de perturbation d'un système d'impression ou de copie électro-photographique, dans lequel
une zone d'affichage (14, 16, 54, 56) est affichée dans au moins un état de fonctionnement sous la forme d'un symbole graphique, **caractérisé en ce que** la zone d'affichage (14, 16, 54, 56) se trouvant dans un premier état de fonctionnement non perturbé est essentiellement représentée dans une première couleur,
la zone d'affichage (14, 16, 54, 56) se trouvant dans un deuxième état de fonctionnement potentiellement perturbé par une perturbation potentielle d'un premier groupe de perturbations est essentiellement représentée dans une deuxième couleur, et
la zone d'affichage (14, 16, 54, 56) se trouvant dans un troisième état de fonctionnement perturbé par une perturbation d'un deuxième groupe de perturbations est essentiellement représentée dans une troisième couleur.
